# EUROPÄISCHE PATENTSCHRIFT

(11) **EP 3 921 096 B1**
(45) Veröffentlichungstag und Bekanntmachung des Hinweises auf die Patenterteilung: **05.04.2023**
(21) Anmeldenummer: 20704450.4
(22) Anmeldetag: 04.02.2020
(51) Int. Cl.: B21C 1/28

(54) **ZIEHMASCHINE MIT EINER ELEKTROHYDRAULISCHEN ZIEHBACKENSTEUERUNG**
DRAWING MACHINE COMPRISING AN ELECTROHYDRAULIC DRAWING JAW CONTROL
MACHINE D'ÉTIRAGE COMPRENANT UNE COMMANDE ÉLECTROHYDRAULIQUE DE MÂCHOIRE D'ÉTIRAGE

(30) Priorität: 04.02.2019 DE 102019201372
(43) Veröffentlichungstag der Anmeldung: 15.12.2021
(73) Patentinhaber: SMS Group GmbH, 40237 Düsseldorf (DE)
(72) Erfinder: YURDUSEVER, Hueseyin, 52222 Stolberg (DE); KESKIN, Alpay, 52499 Baesweiler (DE)
(74) Vertreter: Kross, Ulrich
(86) Internationale Anmeldenummer: PCT/EP2020/052651
(87) Internationale Veröffentlichungsnummer: WO 2020/161090

(56) Entgegenhaltungen:
- DE-A1-102013 105 629
- DE-C1- 3 130 820
- IT-A1- UA20 164 496
- JP-A- 2013 252 565
- US-A1- 2008 156 060

## Beschreibung

### Technisches Gebiet

Die Erfindung betrifft eine Ziehmaschine mit einer Vorrichtung zur Steuerung der Ziehmaschine mit einem oder mehreren Ziehschlitten, die jeweils ein oder mehrere Klemmbackenschließzylinder zum Öffnen und Schließen entsprechender Klemmbacken aufweisen und eingerichtet sind, um ein Werkstück durch Schließen der Klemmbacken zu greifen und durch ein Umformwerkzeug zu ziehen.

### Hintergrund der Erfindung

Ziehmaschinen bei der Metallverarbeitung dienen zum Ziehen und Transportieren länglicher Werkstücke, wie etwa Rohre, Stangen, Profile oder Drähte, durch ein Umformwerkzeug, wodurch die Werkstücke plastisch verformt werden. Zu diesem Zweck weisen Ziehmaschinen ein oder mehrere Ziehschlitten auf, die das Werkstück greifen und entlang einer Zugrichtung durch das Umformwerkzeug transportieren können.

So beschreibt die WO 2018/019335 A1 einen Ziehschlitten für eine Ziehmaschine, der zwei verstellbare Klemmbacken aufweist, die mittels eines Linearmotors relativ zueinander verfahrbar sind. Durch Betätigung des Linearmotors kann das zu ziehende Werkstück durch die Klemmbacken gegriffen und losgelassen werden. Die translatorische Bewegung des Ziehschlittens wird realisiert, indem der Ziehschlitten einen Antriebssteg umgreift, der um eine Antriebsachse rotiert und so eine Antriebskurve definiert.

Elektronikbauteile auf dem Ziehschlitten unterliegen gerade bei hohen Ziehgeschwindigkeiten starken Beschleunigungen, die eine hohe Ausfallwahrscheinlichkeit und Wartungsanfälligkeit des Linearmotors verursachen. Reste von Schmiermittel und Zunder, die auf dem gezogenen Material verbleiben, greifen den Linearmotor zusätzlich an und stehen einer wartungsarmen, zuverlässigen Funktion entgegen. Zudem ist die Anbindung der Elektronikbauteile (Steuer- und Leistungsanbindung) auf dem bewegten Ziehschlitten besonders bei hohen Ziehgeschwindigkeiten fehleranfällig.

Eine alternative Technik zum Öffnen und Schließen der Klemmbacken eines Ziehschlittens ist in der DE 31 30 820 C1 beschrieben. Das Öffnen und Schließen der Klemmbacken erfolgt durch hydraulisches Betätigen zugehöriger Klemmbackenschließzylinder. Eine Hauptwelle weist dazu Steuerkurvenscheiben auf, die Kolben in Hydraulikzylindern antreiben, wodurch innerhalb eines bestimmten Bewegungsbereichs der Ziehschlitten (deren Hin- und Herbewegung ebenfalls von der Hauptwelle bewirkt wird) Druckflüssigkeitsimpulse zur Betätigung der Klemmbackenschließzylinder erzeugt werden. Eine weitere Ziehmaschine mit hydraulisch betätigbaren Ziehschlitten ist aus der IT UA20 164 496 A1 bekannt.

Die mechanischen Bauteile zur Steuerung der Klemmbackenschließzylinder, wie etwa die Steuerkurvenscheiben und Hydraulikzylinder bzw. Plunger, sind nur manuell und mit viel Arbeitsaufwand einstellbar. Eine nachträgliche Anpassung an geänderte Bearbeitungsbedingungen ist schwierig und kann nur statisch erfolgen. Die rein mechanische Ansteuerung verhindert somit eine Berücksichtigung dynamischer Prozess- und Produktparameter. Ferner ist ein hoher Arbeitsaufwand erforderlich, um an der rein mechanischen Ansteuerung eine Wartung durchzuführen. Die im Rahmen von Wartungsarbeiten ggf. auszutauschenden Bauteile sind aufwändig zu fertigen und somit teuer.

### Darstellung der Erfindung

Eine Aufgabe der Erfindung besteht darin, eine verbesserte Vorrichtung zur Steuerung einer Ziehmaschine bereitzustellen, die insbesondere die Anwendungsflexibilität und Wartungsfreundlichkeit einer solchen Ziehmaschine verbessert.

Gelöst wird die Aufgabe mit einer Ziehmaschine mit den Merkmalen des Anspruchs 1. Vorteilhafte Weiterbildungen folgen aus den Unteransprüchen, der folgenden Darstellung der Erfindung sowie der Beschreibung bevorzugter Ausführungsbeispiele.

Die erfindungsgemäße Ziehmaschine umfasst eine Vorrichtung, die der Steuerung einer Ziehmaschine dient. Die Ziehmaschine weist einen oder mehrere Ziehschlitten auf, die jeweils ein oder mehrere hydraulische Klemmbackenschließzylinder zum Öffnen und Schließen entsprechender, d.h. zugehöriger, Klemmbacken aufweisen und eingerichtet sind, um ein Werkstück durch Schließen der Klemmbacken zu greifen und in einer Zieh- oder Transportrichtung durch ein Umformwerkzeug zu ziehen. Vorzugsweise ist die Ziehmaschine so eingerichtet, dass sie mit unterschiedlichen Arbeitsgeschwindigkeiten betrieben werden kann. Das Werkstück, das hierin auch als "Ziehgut" bezeichnet ist, ist üblicherweise ein längliches Objekt, wie etwa ein Draht, Rohr, Profil oder eine Stange, das mittels der Ziehmaschine durch das Umformwerkzeug zur Bearbeitung, insbesondere plastischen Verformung, desselben gezogen wird. Das Umformwerkzeug umfasst vorzugsweise einen Ziehstein. Der Ziehstein weist eine oder mehrere Öffnungen bestimmter Form auf, durch die das Werkstück hindurchgezogen wird, wodurch dieses die Form und den Durchmesser der Öffnung(en) annimmt.

Die Ziehmaschine gemäß der Erfindung weist einen Hydraulikblock auf, der mit den Klemmbackenschließzylindern hydraulisch in Verbindung steht und eingerichtet ist, um die Klemmbackenschließzylinder durch Änderung des daran angelegten Hydraulikdrucks zu betätigen. Die Klemmbackenschließzylinder sind hierbei besonders bevorzugt individuell, d.h. unabhängig voneinander, durch den Hydraulikblock betätigbar. Die Vorrichtung zur Steuerung weist ferner eine Maschinensteuerung auf, die eingerichtet ist, um einen oder mehrere Sollwerte des Anpressdrucks Pₛₒₗₗ für die Ziehbacken zu ermitteln und an den Hydraulikblock auszugeben. Der Hydraulikblock kann dann auf der Grundlage der von der Maschinensteuerung ermittelten Sollwerte Pₛₒₗₗ die Klemmbackenschließzylinder entsprechend betätigen.

Es sei darauf hingewiesen, dass unter der Bezeichnung "Sollwerte des Anpressdrucks" nicht unbedingt Daten in einer physikalischen Einheit des Anpressdrucks zu verstehen sind, sondern alle Formen von Signalen umfasst sind, die, verarbeitet vom Hydraulikblock, zum gewünschten Anpressdruck der Ziehbacken führen. So kann die Maschinensteuerung beispielsweise Druckwerte, die in den Klemmbackenschließzylindern einzustellen sind, oder abstrakte Prozessanweisungen an den Hydraulikblock übermitteln. Dies gilt analog für die weiteren hierin dargelegten Sollwerte.

Die erfindungsgemäße Ziehmaschine erlaubt eine dynamische Ansteuerung der Ziehbacken, etwa auf Basis von Prozess- und Produktparametern. Eine Anpassung des Betriebs derselben - beispielsweise der Öffnungs-/Schließzeitpunkte im Arbeitszyklus, der Klemmkräfte usw. - an geänderte Bearbeitungsbedingungen ist unmittelbar und ohne erheblichen Arbeitsaufwand möglich. Die entsprechenden Einstellungen können von der Maschinensteuerung vorgenommen werden, ohne dass manuelle Justierungen etwa an einem der genannten Hydraulikzylinder oder einer Plungermechanik durchzuführen sind. Ferner verringern sich durch den Wegfall mechanischer Komponenten der Wartungsaufwand und die Wartungskosten. Die Ziehmaschine ist zuverlässig und robust. Die Wartung der Anlage kann schnell und kostengünstig durchgeführt werden.

Vorzugsweise weist die Ziehmaschine einen Antrieb auf, der eingerichtet ist, um die Ziehschlitten translatorisch entlang der Ziehrichtung zu bewegen, wobei die Maschinensteuerung eingerichtet ist, um einen oder mehrere Sollwerte der Ziehgeschwindigkeit Vₛₒₗₗ für einen oder mehrere der Ziehschlitten zu ermitteln und an den Antrieb auszugeben. Auf diese Weise lässt sich die Arbeitsgeschwindigkeit der Ziehmaschine flexibel, zuverlässig und ohne erheblichen mechanischen Aufwand einstellen. Die Synchronisation der Arbeitsgeschwindigkeit mit der Betätigung der Klemmbacken ist durch die Maschinensteuerung ohne weiteres möglich und ebenfalls flexibel einstellbar.

Vorzugsweise weist die Ziehmaschine eine Hauptwelle auf, die vom Antrieb in Drehung versetzt wird, wobei die Hauptwelle am Umfang eine oder mehrere, vorzugsweise spiralförmige, Kurven aufweist, in welche die Ziehschlitten eingreifen, so dass durch Drehung der Hauptwelle die Ziehschlitten translatorisch entlang der Ziehrichtung hin- und herbewegt werden. Somit lässt sich die Rotation des Antriebs auf mechanisch zuverlässige Weise in die gewünschte translatorische Bewegung der Ziehschlitten umwandeln. Die Bewegungsamplituden der Ziehschlitten und Geschwindigkeiten als Funktion der translatorischen Position werden dabei von der Form der Kurven bestimmt. Die Arbeitsgeschwindigkeit der Ziehmaschine ist einfach durch Änderung der Rotationsgeschwindigkeit der Hauptwelle einstellbar.

Vorzugsweise ist die Maschinensteuerung eingerichtet, um Prozessparameter der Ziehmaschine und/oder Produktparameter des Ziehguts zu empfangen und daraus die Sollwerte des Anpressdrucks Pₛₒₗₗ und ggf. die Sollwerte der Ziehgeschwindigkeit Vₛₒₗₗ zu ermitteln. Hierbei können Informationen aus Aggregat(en) vor und/oder hinter dem Ziehteil, das die Ziehschlitten umfasst, berücksichtigt werden. Die Prozess- bzw. Produktparameter können mittels Sensoren gewonnen werden.

Hierbei umfassen die Prozessparameter beispielsweise: zumindest einen Istwert des Anpressdrucks Pᵢₛₜ eines oder mehrerer der Klemmbackenschließzylinder; und/oder zumindest einen Istwert der Ziehgeschwindigkeit Vᵢₛₜ, vorzugsweise empfangen vom Antrieb; und/oder einen oder mehrere Drücke aus dem Hydraulikblock; und/oder den Istwert der Richtkraft Kᵢₛₜ, gemessen von einer Messeinrichtung der Richtkraft; und/oder einen Istwert einer Ziehsteinposition und/oder Ziehsteinanstellung Xᵢₛₜ von einer automatisierten Ziehsteinverstellung.

Produktparameter, die zur Ermittlung der Sollwerte herangezogen werden können, umfassen beispielsweise: Härte des Ziehguts; und/oder Durchmesser des Ziehguts.

Vorzugsweise ist die Maschinensteuerung eingerichtet, um die Sollwerte des Anpressdrucks Pₛₒₗₗ für die Ziehbacken elektrisch - drahtgebunden oder drahtlos - an den Hydraulikblock zu senden. Auf diese Weise lässt sich der Hydraulikkreis zur Erzeugung und zum Aufbringen der erforderlichen Kräfte physisch im Wesentlichen vollständig von der eigentlichen Maschinensteuerung trennen. Die Maschinensteuerung kann durch eine Recheneinrichtung bzw. Datenverarbeitungseinrichtung mit einem Steuerprogramm realisiert werden, das zur Ansteuerung verschiedener Komponenten der Ziehmaschine, insbesondere der Klemmbackenschließzylinder sowie des Antriebs, eingerichtet ist. Die Maschinensteuerung kann lokal durch eine Steuervorrichtung oder dezentral verwirklicht sein. Beispielsweise kann die Maschinensteuerung mehrere Recheneinrichtungen umfassen, die über ein Netzwerk, etwa das Internet, miteinander kommunizieren. Die Maschinensteuerung ist beispielsweise durch entsprechende Programmierung flexibel und kostengünstig anpassbar, während keine manuelle Arbeit an den mechanischen Komponenten der Ziehmaschine, insbesondere am Hydraulikblock, erforderlich ist.

Vorzugsweise weist der Hydraulikblock ein oder mehrere Hydraulikventile auf, die hydraulisch mit den Klemmbackenschließzylindern verbunden und eingerichtet sind, um elektrisch angesteuert von der Maschinensteuerung diese zu betätigen. Auf diese Weise kann die dynamische Ansteuerung der Ziehbacken auf baulich kompakte und zuverlässige Weise erfolgen. Vorzugsweise sind ein oder mehrere der Hydraulikventile als 4/3-Wegventile ausgebildet.

Vorzugsweise weist der Hydraulikblock ein oder mehrere Drosselventile auf, die eingerichtet sind, um den Anstieg der Schließ-/Öffnungsgeschwindigkeit der Hydraulikventile zu regulieren.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben dargelegten Merkmale realisiert werden, insofern sich die Merkmale nicht widersprechen. Die folgende Beschreibung der bevorzugten Ausführungsbeispiele erfolgt mit Bezug auf die begleitenden Zeichnungen.

### Kurze Beschreibung der Figuren

Die Figur 1 ist eine schematische Seitenansicht einer Ziehmaschine mit zwei Ziehschlitten.
Die Figur 2 ist ein Blockdiagramm zur Veranschaulichung der Steuerung der Ziehmaschine.
Die Figur 3 zeigt einen Hydraulikschaltplan des Hydraulikblocks zur Betätigung von Klemmbackenschließzylindern der Ziehschlitten.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholende Beschreibung dieser Elemente wird teilweise verzichtet, um Redundanzen zu vermeiden.

Die Figur 1 ist eine schematische Seitenansicht einer Ziehmaschine 1. Die Ziehmaschine 1 weist zwei Ziehschlitten 2 und 3 auf, die translatorisch hin- und herbewegbar sind, in der Darstellung der Figur 1 in der Links-/Rechtsrichtung. Zu diesem Zweck greifen die beiden Ziehschlitten 2 und 3 entsprechend in Kurven 4 und 5 ein, die spiralförmig am Umfang einer drehbaren Hauptwelle 6 vorgesehen sind. Die Hauptwelle 6 wird von einem Antrieb 20 in Drehung versetzt, und die Drehung der Hauptwelle 6 wird auf diese Weise in die translatorische Bewegung der Ziehschlitten 2 und 3 umgewandelt. Die Bewegung der Ziehschlitten 2 und 3 kann durch nicht näher dargestellte Führungen stabilisiert werden.

Die Ziehschlitten 2 und 3 weisen jeweils ein oder mehrere Klemmbackenschließzylinder 7, 8 und 9 auf, die zum Öffnen und Schließen von Klemmbacken eingerichtet sind. Die Klemmbacken dienen dazu, das zu ziehende Werkstück (hierin auch als "Ziehgut" bezeichnet) zu greifen und loszulassen. Indem die auf den hin- und herlaufenden Ziehschlitten 2 und 3 befindlichen Klemmbackenschließzylinder 7, 8 und 9 an ganz bestimmten Punkten der Ziehschlittenhübe schließen und öffnen, kann so eine kontinuierliche Vorwärtsbewegung am zu ziehenden Werkstück erzeugt werden. Im vorliegenden Ausführungsbeispiel ist der Klemmbackenschließzylinder 7 einer Einziehzange zugeordnet, während die Klemmbackenschließzylinder 8 und 9 je einer Ziehbacke zugeordnet sind.

Die Betätigung der Klemmbackenschließzylinder 7, 8 und 9 erfolgt hydraulisch. Die Verwendung einer Hydraulik zur Kraftübertragung bietet gegenüber der bekannten Pneumatik (normalerweise Pressluft) den Vorteil, dass mit Drücken weit oberhalb der bei Pressluft üblichen Grenze gearbeitet werden kann und damit entsprechend größere Kräfte übertragbar sind. Dadurch können Ungenauigkeiten der Steuerung durch Fliehkräfte besser überwunden werden. Es hat sich gezeigt, dass die zwischen Steuerzylindern und den Klemmbackenschließzylindern 7, 8 und 9 befindlichen Flüssigkeitssäulen ausreichende Drucksteifigkeit für den hier vorliegenden Anwendungsfall aufweisen.

Im Unterschied zu einer rein mechanischen Betätigung von Steuerzylindern beispielsweise durch an der Hauptwelle 6 montierte Steuerkurvenscheiben, erfolgt die Betätigung der Klemmbackenschließzylinder 7, 8 und 9 durch elektrisch und unabhängig voneinander ansteuerbare Hydraulikventile, die nachstehend in Bezug auf die Figur 3 näher erläutert sind.

Zunächst sei jedoch auf die Figur 2 verwiesen, die ein Blockdiagramm zur Veranschaulichung der Steuerung der Ziehmaschine 1 ist. Darin sind verschiedene Komponenten der Ziehmaschine 1 und durch Pfeile dargestellte elektrische und hydraulische Kommunikationswege gezeigt. Die elektrische Kommunikation bzw. Signalübertragung kann drahtlos oder drahtgebunden erfolgen.

In der Figur 2 sind die vorstehend genannten Klemmbackenschließzylinder 7, 8 und 9 der beiden Ziehschlitten 2 und 3 schematisch dargestellt. Die Ziehschlitten 2 und 3 bilden einen Ziehteil 10. Die Klemmbackenschließzylinder 7, 8 und 9 beziehen den zur Betätigung erforderlichen Hydraulikdruck von einem Hydraulikblock 11, der wiederum mit einer Maschinensteuerung 12 in Kommunikation steht.

Die Maschinensteuerung 12 leitet aus Prozessparametern und/oder Produktparametern, die etwa aus Sensordaten ermittelt werden, Sollwerte des Anpressdrucks Pₛₒₗₗ für die Ziehbacken und gegebenenfalls Sollwerte der Ziehgeschwindigkeit Vₛₒₗₗ für die Ziehschlitten 2 und 3 ab und gibt diese entsprechend an den Hydraulikblock 11 sowie den Antrieb 20 aus.

Es sei darauf hingewiesen, dass unter der Bezeichnung "Sollwerte des Anpressdrucks" nicht unbedingt Daten in einer physikalischen Einheit des Anpressdrucks zu verstehen sind, sondern alle Formen von Signalen umfasst sind, die, verarbeitet vom Hydraulikblock 11, zum gewünschten Anpressdruck der Ziehbacken führen. So kann die Maschinensteuerung 12 beispielsweise Druckwerte, die in den Klemmbackenschließzylindern 7, 8, 9 einzustellen sind, oder abstrakte Prozessanweisungen an den Hydraulikblock 11 übermitteln. Dies gilt analog für die weiteren hierin dargelegten Sollwerte.

Die Kommunikation, d.h. der Austausch von Daten zwischen dem Hydraulikblock 11 und der Maschinensteuerung 12, kann drahtlos oder drahtgebunden erfolgen. Auch eine hydraulische, pneumatische oder andere Kopplung ist möglich, sofern die Maschinensteuerung 12 die Sollwerte des Anpressdrucks Pₛₒₗₗ für die Ziehbacken an den Hydraulikblock 11 ausgeben kann.

Es sei darauf hingewiesen, dass die Bezeichnungen "Kommunikation", "Datenaustausch" usw. auch einen Informationstransport in nur einer Richtung umfassen; d.h. wenn auch bevorzugt, so ist es beispielsweise nicht unbedingt erforderlich, dass der Hydraulikblock 11 Informationen, d.h. Signale, Daten usw., an die Maschinensteuerung 12 sendet.

Zur Ermittlung der Sollwerte umfasst die Maschinensteuerung 12 eine Datenverarbeitungseinrichtung mit einem Steuerprogramm, das zur Ansteuerung einer oder mehrerer Komponenten der Ziehmaschine, insbesondere der Klemmbackenschließzylinder 7, 8 und 9, auf denen hierin der Fokus liegt, eingerichtet ist. Die Maschinensteuerung 12 kann lokal durch eine Steuervorrichtung oder dezentral verwirklicht sein. Beispielsweise kann die Maschinensteuerung 12 mehrere Recheneinrichtungen umfassen, die über ein Netzwerk, etwa das Internet, miteinander kommunizieren.

Indem die Klemmbackenschließzylinder 7, 8 und 9 der Ziehschlitten 2 und 3 über elektrisch und unabhängig voneinander ansteuerbare Hydraulikventile betätigt werden, ist eine dynamische Ansteuerung der Klemmbacken unter Berücksichtigung von Prozess- und Produktparametern realisierbar.

Eine besonders bevorzugte Eingangsgröße zur Ermittlung der Sollwerte Pₛₒₗₗ und/oder Vₛₒₗₗ für das Ziehteil 10 sind die Istwerte des Anpressdrucks Pᵢₛₜ der Klemmbackenschließzylinder 7, 8 und/oder 9. Gleichermaßen kann der Istwert der Ziehgeschwindigkeit Vᵢₛₜ als Eingangsgröße zur Ermittlung der Sollwerte Pₛₒₗₗ und/oder Vₛₒₗₗ herangezogen werden.

Die Maschinensteuerung 12 kann weitere Eingangsgrößen empfangen und berücksichtigen, so beispielsweise den Istwert der Richtkraft Kᵢₛₜ, gemessen von einer Messeinrichtung 13. Die Maschinensteuerung 12 kann zusätzlich einen Sollwert Kₛₒₗₗ zur Einstellung der Richtkraft an eine entsprechende Vorrichtung senden. Es sei darauf hingewiesen, dass weitere Parameter des gezogenen Werkstücks, wie etwa dessen Geradheit oder Oberflächenbeschaffenheit, als Eingangsgrößen der Maschinensteuerung 12 zur Ermittlung der entsprechenden Sollwerte herangezogen werden können.

Zudem kann die Maschinensteuerung 12 Prozessparameter und/oder Produktparameter des ungezogenen Ziehguts empfangen, so vorzugsweise einen Istwert der Ziehsteinposition und/oder Ziehsteinanstellung Xᵢₛₜ von einer automatisierten Ziehsteinverstellung 14. Die Maschinensteuerung 12 sendet vorzugsweise einen Sollwert Xₛₒₗₗ an die automatisierte Ziehsteinverstellung 14 zur Einstellung der Ziehsteinposition und/oder Ziehsteinanstellung.

Etwaige weitere Eingangsgrößen für die Maschinensteuerung 12 sind beispielsweise: Härte des Ziehguts; Durchmesser des Ziehguts; Informationen, die mit dem Coil von vorgelagerten Prozessschritten transportiert werden, etwa aus einem vorgelagerten Walzwerk, einer Abhaspelanlage oder einer Ziehmatrize mit Ziehkraftmessung; Informationen aus dem Hydraulikblock 11, beispielsweise Drücke aus dem Hydraulikblock 11; Informationen aus weiteren Aggregat(en) vor und/oder hinter dem Ziehteil 10, beispielsweise aus einer Ultraschallprüfung der Ziehlinie.

Die Figur 3 zeigt einen Hydraulikschaltplan des Hydraulikblocks 11 zur Betätigung der Klemmbackenschließzylinder 7, 8 und 9.

Die Klemmbackenschließzylinder 7, 8 und 9 können als Differentialzylinder (hier der Klemmbackenschließzylinder 7) und/oder als Gleichlaufzylinder (hier die Klemmbackenschließzylinder 8 und 9) ausgeführt sein. Zumindest eine Kolbenseite der Klemmbackenschließzylinder 7, 8 und 9 ist mit je einem elektrisch angesteuerten Hydraulikventil 11a, 11b bzw. 11c verbunden.

Vorzugsweise sind die Hydraulikventile 11a, 11b und 11c als 4/3-Wegventile ausgebildet. Allerdings besteht diesbezüglich keine Einschränkung, sofern die Schaltung mit den Hydraulikventilen 11a, 11b und 11c eine autarke und unabhängige Betätigung der Klemmbackenschließzylinder 7, 8 und 9 erlaubt. Beispielsweise können die Hydraulikventile 11a, 11b und 11c mit einem oder mehreren Drosselventilen zusammenwirken, um den Anstieg der Schließ-/Öffnungsgeschwindigkeit der Hydraulikventile 11a, 11b und 11c zu dosieren bzw. zu regulieren.

Der vorstehend dargelegte Hydraulikblock 11, angesteuert von der Maschinensteuerung 12, erlaubt eine dynamische und individuelle Ansteuerung der Ziehbacken auf der Basis von Prozess- und Produktparametern. Eine Anpassung des Betriebs derselben, beispielsweise der Öffnungs-/Schließzeitpunkte im Arbeitszyklus, der Klemmkräfte usw., an geänderte Bearbeitungsbedingungen ist unmittelbar und ohne erheblichen Arbeitsaufwand möglich. Entsprechende Einstellungen können von der Maschinensteuerung 12 vorgenommen werden, ohne dass manuelle Justierungen etwa an einer Plungermechanik durchzuführen sind. Ferner verringern sich durch den Wegfall mechanischer Komponenten der Wartungsaufwand und die Wartungskosten. Die Ziehmaschine 1 ist zuverlässig und robust. Die Wartung der Anlage kann schnell und kostengünstig durchgeführt werden.

Soweit anwendbar, können alle einzelnen Merkmale, die in den Ausführungsbeispielen dargelegt sind, miteinander kombiniert und/oder ausgetauscht werden, ohne den Bereich der Erfindung zu verlassen.

### Bezugszeichenliste

- 1: Ziehmaschine
- 2: Ziehschlitten
- 3: Ziehschlitten
- 4: Kurve
- 5: Kurve
- 6: Hautwelle
- 7: Klemmbackenschließzylinder
- 8: Klemmbackenschließzylinder
- 9: Klemmbackenschließzylinder
- 10: Ziehteil
- 11: Hydraulikblock
- 11a: Hydraulikventil
- 11b: Hydraulikventil
- 11c: Hydraulikventil
- 12: Maschinensteuerung
- 13: Messeinrichtung der Richtkraft
- 14: Ziehsteinverstellung
- 20: Antrieb
- Pₛₒₗₗ: Sollwert Anpressdruck der Ziehbacken
- Pᵢₛₜ: Istwert der Klemmbackenschließzylinder
- Vₛₒₗₗ: Sollwert Ziehgeschwindigkeit
- Vᵢₛₜ: Istwert der Ziehgeschwindigkeit
- Kₛₒₗₗ: Sollwert zur Einstellung der Richtkraft
- Kᵢₛₜ: Istwert der Richtkraft
- Xₛₒₗₗ: Sollwert der Ziehsteinposition und/oder Ziehsteinanstellung
- Xᵢₛₜ: Istwert der Ziehsteinposition und/oder Ziehsteinanstellung

## Patentansprüche

1. Ziehmaschine (1), die aufweist:
ein Ziehteil (10) mit einem oder mehreren Ziehschlitten (2, 3), die jeweils ein oder mehrere Klemmbackenschließzylinder (7, 8, 9) zum Öffnen und Schlie-βen entsprechender Klemmbacken aufweisen und eingerichtet sind, um ein Werkstück durch Schließen der Klemmbacken zu greifen und durch ein Umformwerkzeug zu ziehen; und
eine Vorrichtung zur Steuerung der Ziehmaschine **gekennzeichnet durch**
einen Hydraulikblock (11), der mit den Klemmbackenschließzylindern (7, 8, 9) hydraulisch in Verbindung steht und eingerichtet ist, um die Klemmbackenschließzylinder (7, 8, 9) durch Änderung des daran angelegten Hydraulikdrucks zu betätigen; und
eine Maschinensteuerung (12), die eingerichtet ist, um einen oder mehrere Sollwerte des Anpressdrucks (Pₛₒₗₗ) für die Ziehbacken zu ermitteln und an den Hydraulikblock (11) auszugeben, wobei
der Hydraulikblock (11) eingerichtet ist, um auf der Grundlage der von der Maschinensteuerung (12) ermittelten Sollwerte des Anpressdrucks (Pₛₒₗₗ) die Klemmbackenschließzylinder (7, 8, 9) entsprechend zu betätigen.

2. Ziehmaschine nach Anspruch 1, **dadurch gekennzeichnet, dass** die Ziehmaschine (1) einen Antrieb (20) aufweist, der eingerichtet ist, um die Ziehschlitten (2, 3) translatorisch entlang der Ziehrichtung zu bewegen, und die Maschinensteuerung (12) eingerichtet ist, um einen oder mehrere Sollwerte der Ziehgeschwindigkeit (Vₛₒₗₗ) für einen oder mehrere der Ziehschlitten (2, 3) zu ermitteln und an den Antrieb (20) auszugeben.

3. Ziehmaschine nach Anspruch 2, **dadurch gekennzeichnet, dass** die Ziehmaschine (1) eine Hauptwelle (6) aufweist, die vom Antrieb (20) in Drehung versetzt wird, wobei die Hauptwelle (6) am Umfang eine oder mehrere, vorzugsweise spiralförmige, Kurven (4, 5) aufweist, in welche die Ziehschlitten (2, 3) eingreifen, so dass durch Drehung der Hauptwelle (6) die Ziehschlitten (2, 3) translatorisch entlang der Ziehrichtung hin- und herbewegt werden.

4. Ziehmaschine nach einem der vorigen Ansprüche, **dadurch gekennzeichnet, dass** die Maschinensteuerung (12) eingerichtet ist, um Prozessparameter der Ziehmaschine (1) und/oder Produktparameter des Ziehguts zu empfangen und daraus die Sollwerte des Anpressdrucks (Pₛₒₗₗ) für die Ziehbacken, vorzugsweise ferner Sollwerte der Ziehgeschwindigkeit (Vₛₒₗₗ) für einen oder mehrere der Ziehschlitten (2, 3), zu ermitteln.

5. Ziehmaschine nach Anspruch 4, **dadurch gekennzeichnet, dass** die Prozessparameter umfassen: zumindest einen Istwert des Anpressdrucks (Pᵢₛₜ) eines oder mehrerer der Klemmbackenschließzylinder (7, 8, 9); und/oder zumindest einen Istwert der Ziehgeschwindigkeit (Vᵢₛₜ), vorzugsweise empfangen vom Antrieb (10); und/oder einen oder mehrere Drücke aus dem Hydraulikblock (11); und/oder einen Istwert der Richtkraft (Kᵢₛₜ), gemessen von einer Messeinrichtung (13) der Richtkraft; und/oder einen Istwert einer Ziehsteinposition und/oder Ziehsteinanstellung (Xᵢₛₜ) von einer automatisierten Ziehsteinverstellung (14).

6. Ziehmaschine nach Anspruch 4 oder 5, **dadurch gekennzeichnet, dass** die Produktparameter umfassen: Härte des Ziehguts; und/oder Durchmesser des Ziehguts.

7. Ziehmaschine nach einem der vorigen Ansprüche, **dadurch gekennzeichnet, dass** die Maschinensteuerung (12) eingerichtet ist, um die Sollwerte des Anpressdrucks (Pₛₒₗₗ) für die Ziehbacken elektrisch, drahtgebunden oder drahtlos, an den Hydraulikblock (11) zu senden.

8. Ziehmaschine nach einem der vorigen Ansprüche, **dadurch gekennzeichnet, dass** der Hydraulikblock (11) ein oder mehrere Hydraulikventile (11a, 11b, 11c) aufweist, die hydraulisch mit den Klemmbackenschließzylindern (7, 8, 9) verbunden und eingerichtet sind, um elektrisch angesteuert von der Maschinensteuerung (12) diese zu betätigen.

9. Ziehmaschine nach Anspruch 8, **dadurch gekennzeichnet, dass** ein oder mehrere der Hydraulikventile (11a, 11b, 11c) als 4/3-Wegventile ausgebildet sind.

10. Ziehmaschine nach Anspruch 8 oder 9, **dadurch gekennzeichnet, dass** der Hydraulikblock (11) ein oder mehrere Drosselventile aufweist, die eingerichtet sind, um den Anstieg der Schließ-/Öffnungsgeschwindigkeit der Hydraulikventile (11a, 11b, 11c) zu regulieren.

## Claims

1. Drawing machine (1) comprising
a drawing part (10) with one or more drawing carriages (2, 3) which each comprise one or more clamping jaw closing cylinders (7, 8, 9) for opening and closing corresponding clamping jaws and are arranged to grip a workpiece by closing the clamping jaws and to draw it through a reshaping tool; and
a device for controlling the drawing machine,
**characterised by**
a hydraulic block (11) which is hydraulically connected with the clamping jaw closing cylinders (7, 8, 9) and is arranged to actuate the clamping jaw drawing cylinders (7, 8, 9) by changing the hydraulic pressure applied thereto; and
a machine control (12) which is arranged to determine one or more target values of the pressing pressure (Pₛₒₗₗ) for the drawing jaws and deliver this pressure or these pressures to the hydraulic block (11), wherein
the hydraulic block (11) is arranged to correspondingly actuate the clamping jaw drawing cylinders (7, 8, 9) on the basis of the target values, which are determined by the machine control (12), of the pressing pressure (Pₛₒₗₗ).

2. Drawing machine according to claim 1, **characterised in that** the drawing machine (1) comprises a drive (20) which is arranged to move the drawing carriages (2, 3) translationally along the drawing direction and the machine control (12) is arranged to determine one or more target values of the drawing speed (Vₛₒₗₗ) for one or more of the drawing carriages (2, 3) and deliver them to the drive (20).

3. Drawing machine according to claim 2, **characterised in that** the drawing machine (1) comprises a main shaft (6) which is set in rotation by the drive (20), wherein the main shaft (6) has at the circumference one or more preferably helical cams (4, 5) in which the drawing carriages (2, 3) engage so that the drawing carriages (2, 3) are reciprocatingly moved translationally along the drawing direction by rotation of the main shaft (6).

4. Drawing machine according to any one of the preceding claims, **characterised in that** the machine control (12) is arranged to receive process parameters of the drawing machine (1) and/or product parameters of the drawing material and to determine therefrom the target values of the pressing pressure (Pₛₒₗₗ) for the drawing jaws, preferably in addition target values of the drawing speed (Vₛₒₗₗ) for one or more of the drawing carriages (2, 3).

5. Drawing machine according to claim 4, **characterised in that** the process parameters comprise: at least one actual value of the pressing pressure (Pᵢₛₜ) of one or more of the clamping jaw closing cylinders (7, 8, 9) and/or at least one actual value of the drawing speed (Vᵢₛₜ), preferably received from the drive (10) and/or one or more pressures from the hydraulic block (11) and/or an actual value of the deflecting force (Kᵢₛₜ) measured by a measuring device (13) of the deflecting force and/or an actual value of a drawing die position and/or drawing die adjustment (Xᵢₛₜ) from an automated drawing die adjustment (14).

6. Drawing machine according to claim 4 or 5, **characterised in that** the product parameters comprise: hardness of the drawing material and/or diameter of the drawing material.

7. Drawing machine according to any one of the preceding claims, **characterised in that** the machine control (12) is arranged to transmit the target values of the pressing pressure (Pₛₒₗₗ) for the drawing jaws electrically, by wire or in wire-free manner to the hydraulic block (11).

8. Drawing machine according to any one of the preceding claims, **characterised in that** the hydraulic block (11) comprises one or more hydraulic valves (11a, 11b, 11c) which are hydraulically connected with the clamping jaw closing cylinders (7, 8, 9) and arranged to actuate these under electrical control by the machine control (12).

9. Drawing machine according to claim 8, **characterised in that** one or more of the hydraulic valves (11a, 11b, 11c) are constructed as 4/3-way valves.

10. Drawing machine according to claim 8 or 9, **characterised in that** the hydraulic block (11) comprises one or more throttle valves which are arranged to regulate the increase in the closing/opening speed of the hydraulic valves (11a, 11b, 11c).

## Revendications

1. Machine d'étirement (1) qui présente :
un élément d'étirement (10) qui comprend un ou plusieurs coulisseaux d'étirement (2, 3) qui présentent respectivement un ou plusieurs cylindres de fermeture de mâchoires de serrage (7, 8, 9) pour l'ouverture et la fermeture de mâchoires de serrage correspondantes et qui sont conçus pour saisir une pièce à travailler par la fermeture des mâchoires de serrage et pour la soumettre à un étirement par l'intermédiaire d'un outil de déformation ; et
un dispositif destiné à la commande de la machine d'étirement ;
**caractérisée par**
un bloc hydraulique (11) qui est mis en liaison par voie hydraulique avec les cylindres de fermeture de mâchoires de serrage (7, 8, 9) et qui est conçu pour actionner les cylindres de fermeture de mâchoires de serrage (7, 8, 9) par l'intermédiaire d'une modification de la pression hydraulique qui y est appliquée ; et
une commande de machine (12) qui est conçue pour déterminer une ou plusieurs valeurs de consigne de la pression de compression (Pₛₒₗₗ) pour les mâchoires d'étirement et pour transmettre ces dernières au bloc hydraulique (11) ; dans laquelle
le bloc hydraulique (11) est conçu pour actionner, sur base des valeurs de consigne de la pression de compression (Pₛₒₗₗ) qui ont été déterminées par la commande de machine (12), les cylindres de fermeture de mâchoires de serrage (7, 8, 9) d'une manière correspondante.

2. Machine d'étirement selon la revendication 1, **caractérisée en ce que** la machine d'étirement (1) présente un entraînement (20) qui est conçu pour déplacer les coulisseaux d'étirement (2, 3) en translation dans la direction d'étirement, et la commande de machine (12) est conçue pour déterminer une ou plusieurs valeurs de consigne de la vitesse d'étirement (Vₛₒₗₗ) pour un ou plusieurs des coulisseaux d'étirement (2, 3) et pour les transmettre à l'entraînement (20).

3. Machine d'étirement selon la revendication 2, **caractérisée en ce que** la machine d'étirement (1) présente un arbre principal (6) qui est mis en rotation à partir de l'entraînement (20) ; dans laquelle l'arbre principal (6) présente, sur sa périphérie, une ou plusieurs courbes (4, 5) de préférence en forme de spirales, dans lesquelles viennent s'engrener les coulisseaux d'étirement (2, 3), d'une manière telle que, par la rotation de l'arbre principal (6), les coulisseaux d'étirement (2, 3) sont soumis à un mouvement de va-et-vient en translation dans la direction d'étirement.

4. Machine d'étirement selon l'une quelconque des revendications précédentes, **caractérisée en ce que** la commande de machine (12) est conçue pour recevoir des paramètres opératoires de la machine d'étirement (1) et/ou des paramètres de produit du produit à étirer et pour déterminer, à partir de là, les valeurs de consigne de la pression de compression (Pₛₒₗₗ) pour les mâchoires d'étirement, de préférence en outre des valeurs de consigne de la vitesse d'étirement (Vₛₒₗₗ) pour un ou plusieurs des coulisseaux d'étirement (2, 3).

5. Machine d'étirement selon la revendication 4, **caractérisée en ce que** les paramètres opératoires comprennent : au minimum une valeur réelle de la pression de compression (Pᵢₛₜ) d'un ou de plusieurs des cylindres de fermeture de mâchoires de serrage (7, 8, 9) ; et/ou au minimum une valeur réelle de la vitesse d'étirement (Vᵢₛₜ), de préférence reçue à partir de l'entraînement (10) ; et/ou une ou plusieurs pressions à partir du bloc hydraulique (11) ; et/ou une valeur réelle de la force de guidage (Kᵢₛₜ), mesurée à partir d'un mécanisme de mesure (13) de la force de guidage ; et/ou une valeur réelle d'une position de filière et/ou d'un placement de filière (Xᵢₛₜ) à partir d'un déplacement de filière automatisé (14).

6. Machine d'étirement selon la revendication 4 ou 5, **caractérisée en ce que** les paramètres de produit comprennent : la dureté du produit à étirer ; et/ou le diamètre du produit à étirer.

7. Machine d'étirement selon l'une quelconque des revendications précédentes, **caractérisée en ce que** la commande de machine (12) est conçue pour envoyer les valeurs de consigne de la pression de compression (Pₛₒₗₗ) pour les mâchoires d'étirement, par voie électrique, d'une manière câblée ou sans fil, au bloc hydraulique (11).

8. Machine d'étirement selon l'une quelconque des revendications précédentes, **caractérisée en ce que** le bloc hydraulique (11) présente une ou plusieurs soupapes hydrauliques (11a, 11b, 11c) qui sont reliées par voie hydraulique aux cylindres de fermeture de mâchoires de serrage (7, 8, 9) et qui sont conçues pour actionner ces dernières en étant excitées par voie électrique de la part de la commande de machine (12).

9. Machine d'étirement selon la revendication 8, **caractérisée en ce qu'**une plusieurs des soupapes hydrauliques (11a, 11b 11c) sont réalisés sous la forme de soupapes à 4/3 voies.

10. Machine d'étirement selon la revendication 8 ou 9, **caractérisée en ce que** le bloc hydraulique (11) présente une ou plusieurs soupapes d'étranglement qui sont conçues pour réguler l'élévation de la vitesse de fermeture/ouverture des soupapes hydrauliques (11a, 11b, 11c).
